# EUROPÄISCHE PATENTSCHRIFT

(11) **EP 2 304 325 B1**
(45) Veröffentlichungstag und Bekanntmachung des Hinweises auf die Patenterteilung: **05.04.2017**
(21) Anmeldenummer: 09780885.1
(22) Anmeldetag: 21.07.2009
(51) Int. Cl.: F24D 19/10

(54) **VERFAHREN FÜR DEN HYDRAULISCHEN ABGLEICH UND REGELUNG EINER HEIZUNGS- ODER KÜHLANLAGE UND ABGLEICH- UND REGELVENTIL DAFÜR**
Method for hydraulic equalisation and regulation of a heating or cooling unit and equalisation and regulation valve for same
Procédé d'égalisation et de réglage hydrauliques d'une installation de chauffage ou de refroidissement et soupape d'égalisation et de réglage correspondante

(30) Priorität: 25.07.2008 EP 08161224
(43) Veröffentlichungstag der Anmeldung: 06.04.2011
(73) Patentinhaber: Belimo Holding AG, 8340 Hinwil (CH)
(72) Erfinder: KELLER, Urs, CH-8340 Hinwil (CH)
(74) Vertreter: Detken, Andreas
(86) Internationale Anmeldenummer: PCT/EP2009/059367
(87) Internationale Veröffentlichungsnummer: WO 2010/010092

(56) Entgegenhaltungen:
- EP-A- 0 301 568
- WO-A-2006/031161
- DE-A1- 4 019 503
- DE-A1- 4 221 725
- DE-A1- 19 724 447
- US-A1- 2004 182 443
- RECKNAGEL; SPRENGER; SCHRAMEK: "Taschenbuch für Heizung + Klimatechnik 01/02", 2001, OLDENBOURG INDUSTRIEVERLAG, MÜNCHEN, XP002506294, Seite 1334 - Seite 1343
- RECKNAGEL; SPRENGER; SCHRAMEK: "Taschenbuch für Heizung + Klimatechnik 01/02", 2001, OLDENBOURG INDUSTRIEVERLAG, MÜNCHEN, XP000002657654, Seiten 326-344, Seite 327 - Seite 328; Abbildungen 1.7.2-3

## Beschreibung

### Technisches Gebiet

Die vorliegende Erfindung betrifft ein Abgleich- und Regelventil für eine Heizungs- oder Kühlanlage sowie ein Verfahren zum hydraulischen Abgleich eines solchen Abgleich- und Regelventils in einem Strang einer Heizungs- oder Kühlanlage.

### Stand der Technik

Der hydraulische Abgleich einer Heizungs- oder Kühlanlage wird vorgenommen, bevor die Anlage dem Kunden übergeben wird. Die Anlage muss fertig installiert und in Betrieb sein. Ziel ist es, das von der zentralen Pumpe gelieferte Medium bedarfsgerecht auf die verschiedenen Zonen der Anlage zu verteilen. Der Abgleich wird üblicherweise nur in einem Betriebspunkt vorgenommen, nämlich bei Volllast. Dies bedeutet für eine solche Anlage, dass alle Regelventile maximal geöffnet sind. In diesem Zustand werden nun die Drehzahl der Pumpe und die Stellung von Abgleichdrosseln bzw. Abgleichventilen, die den eigentlichen Regelventilen vor- oder nachgeschaltet sind, so eingestellt, dass die vom Planer festgelegten Durchflusswerte in jedem Strang erreicht werden. Die Drehzahl der Pumpe soll dabei so tief wie möglich eingestellt sein, aber hoch genug, um alle geforderten Durchflüsse zu erreichen.

Man geht also physisch von Ventil zu Ventil, misst dort den Durchfluss, dreht an der Abgleichdrossel, bis der Durchfluss den gewünschten Wert annimmt. Zur Durchflussmessung wird häufig ein Differenzdruck-Messgerät verwendet. Gemessen wird der Druckverlust über einem bekannten Widerstand, z.B. eine Messblende oder ein Wärmetauscher. Alternativ zur Differenzdruckmessung kann auch ein mobiles Ultraschall-Durchflussmessgerät verwendet werden, das aussen an der Verrohrung montiert werden kann.

Aus der US 2004/182443 ist bekannt, dass diese Vorgehensweise dahingehend verbessert wird, dass nicht mehr zwei Ventile, ein Abgleichventil und ein Regelventil, vorgesehen sind, die in Serie zu einer Last in einem Strang vorgesehen sind, sondern ein kombiniertes Abgleich- und Regelventil eingesetzt werden kann. Allerdings ist das in dieser Schritt beschriebene Ventil kompliziert und verlangt vom einstellenden Fachmann, dass verschiedene Einsätze zur Erreichung des Ziels eines hydraulischen Abgleichs verwendet werden. Auch ist die Regelung dieses kombinierten Abgleich- und Regelventils nicht einfach.

DE 40 19 503 A1 offenbart ein Stellventil für eine Heizungsanlage, bei dem durch Anwendung einer Ventilhub-/Durchfluss-Korrekturkennlinie der Durchfluss in einem Strang an die hydraulischen und thermodynamischen Verhältnisse der Heizungsanlage angepasst werden kann.

Aus EP 0 301 568 ist ein Autokalibrationsverfahren für ein Regelventil bekannt, bei dem der wirksame Stellweg des Ventils festgestellt wird und der Regelbereich auf diesen wirksamen Stellweg begrenzt wird. Der wirksame Stellweg wird dabei als der Bereich des totalen Stellwegs zwischen 5% und 95% des maximalen Durchflusses definiert. Dieses Dokument befasst sich nicht mit der Aufgabenstellung des hydraulischen Abgleichs.

### Darstellung der Erfindung

Die Erfindung basiert nun auf der Einsicht, dass die genannte Einstellung des hydraulischen Abgleichs nach dem Stand der Technik nur bei offenen Regelventilen vorgenommen wird, um die minimal notwendige Pumpenfördermenge festzustellen, die bei Volllast erforderlich ist, um alle geforderten Durchflüsse in den einzelnen Strängen zu erreichen. Nachteilig ergibt sich dann, dass in Strängen mit bereits gedrosseltem Abgleichventil (Strangregulierventil) ein grösserer Teil des Stellbereich des Regelventils verloren geht. Wenn das Abgleichventil teilweise geschlossen ist, wird nämlich die Gesamtkennlinie (k_{V} - Durchflusskennwert) des Stranges bei grösserer Öffnung des Regelventils, also in dessen oberen Stellbereich, abgeflacht. Dagegen ist die Gesamtkennlinie bei kleinerer Öffnung des Regelventils, also in dessen unteren Bereich, steiler. Diese Verformung der Kennlinie verschlechtert das Regelverhalten für diese Leitung, weil einerseits im unteren Regelbereich die Auflösung schlechter ist, und andererseits die Gesamtkreisverstärkung über den Stellbereich nicht konstant ist. Die variable Kreisverstärkung erfordert eigentlich variable Regelparameter. Dies macht die Abstimmung des Reglers schwierig, zumal variable Parameter in den verwendeten Reglern meist nicht vorgesehen sind.

Es ist daher eine Aufgabe der vorliegenden Erfindung, diesen Nachteil des Standes der Technik zu überwinden und hydraulischen Abgleich und Regelung in einfacher regeltechnisch einstellbarer Weise zu verbinden. Es ist insbesondere eine Aufgabe der vorliegenden Erfindung, die Gesamtkennlinie, also die Kennlinie des Regelventils mit gefalteter Kennlinie der angeschlossenen Last, beispielsweise eines Wärmetauschers, für eine einfachere und bessere Regelung verbessert auszugestalten.

Gemäss der vorliegenden Erfindung werden diese Ziele insbesondere durch die Elemente der unabhängigen Ansprüche erreicht. Weitere vorteilhafte Ausführungsformen gehen ausserdem aus den abhängigen Ansprüchen und der Beschreibung hervor.

Anstatt an einem Abgleichventil (Strangregulierventil) zu drosseln, wird der Stellbereich des eigentlichen Regelventils eingeschränkt. Neben dieser Einschränkung wird der Ventilsteuerung dies auch mitgeteilt, so dass der Signalbereich automatisch auf den neuen Stellbereich abgebildet werden kann. Insofern verbleibt ein 100%iger Dynamikbereich für die Steuerung.

Ein Verfahren zum hydraulischen Abgleich eines Abgleich- und Regelventils in einem Strang einer Heizungs- oder Kühlanlage ist dann einsetzbar, wenn ein solches Abgleich- und Regelventil und eine Last vorgesehen ist. Ein Strang der Heizungs- oder Kühlanlage wird von einem Medium durchflossen. Dabei wird ein Stellwert für das Abgleich- und Regelventil ermittelt, bei dem ein vorbestimmter Durchflusswert des Mediums, der geringer als der maximale Durchflusswert ist, in dem Strang erreicht wird. Dieser Stellwert wird als "maximaler Stellwert" definiert und eingestellt. Der Stellbereich des Abgleich- und Regelventils wird dann als Bereich zwischen dem eingestellten "maximalen Stellwert" und der Stellung bei geschlossenem Abgleich- und Regelventil definiert. Der ursprüngliche Signalregelbereich des Abgleich- und Regelventils wird dann auf den neu definierten Stellbereich abgebildet. Hierdurch ergibt sich dann eine volle Dynamik bei reduziertem maximalen Stellwert.

Vorteilhafterweise ist die Ventilkennlinie eine gleichprozentige Kennlinie, um im Zusammenspiel mit einem angeschlossenen Wärmetauscher eine lineare Abhängigkeit zu erzeugen. Durch die Einschränkung des Stellbereichs wird eine bei 100% Stellbereich gleichprozentige Ventilkennlinie auch im abgeglichenen Zustand, also mit kleinerem Stellbereich, beispielsweise 60%, gleichprozentig. Dies gilt über den grössten Bereich des eingeschränkten Stellbereichs.

Weiterhin kann ein vorbestimmter unterer Regelbereich linear ausgestaltet sein, um eine bessere Regelung der kleinen Ventilöffnungen zu gewährleisten. Diese Zweiteilung des Regelbereichs über einen stetig differenzierbaren Übergang gestattet die Kombination der vorteilhaften gleichprozentigen Ventilkennlinie im grossen Öffnungsbereich, um eine Abflachung der Steigung bei hohen Regelauslenkungen zu vermeiden, mit der linearen flachen Kennlinie in einem vorbestimmten unteren Regelbereich.

Das Einstellen des "maximalen Stellwerts", der z.B. in Form eines Begrenzungswinkels eingestellt werden kann, kann manuell direkt am Stellgerät vorgenommen werden, oder auch elektrisch über das Stellsignal, das auch im Regelbetrieb verwendet wird.

Das Speichern des "maximalen Stellwerts", d.h. der ermittelten und eingestellten Position des Ventils als neuer Maximalwert, kann durch Drücken einer Taste direkt am Antrieb vorgenommen werden, oder auch elektronisch durch Senden eines Bus-Befehls. Dieser Befehl kann entweder von einem Servicetool, oder vom Gebäudeleitsystem aus gesendet werden.

### Kurze Beschreibung der Zeichnungen

Nachfolgend wird eine Ausführung der vorliegenden Erfindung anhand eines Beispieles beschrieben. Das Beispiel der Ausführung wird durch die folgenden beigelegten Figuren illustriert:
Figur 1 zeigt ein Diagramm, welches schematisch eine Kennlinie eines herkömmlichen Regelventils, das mit einem Abgleichventil in Serie geschaltet ist, und eine Kennlinie eines erfindungsgemässen Abgleich- und Regelventils zeigt.
Figur 2 zeigt ein Diagramm, das schematisch eine Kennlinie eines Wärmetauschers als Last, eine Kennlinie eines erfindungsgemässen Abgleich- und Regelventils und die Gesamtkennlinie eines Strangs zeigt.

### Wege zur Ausführung der Erfindung

Die Figur 1 zeigt eine schematisch eine Kennlinie 10 eines herkömmlichen Regelventils, das mit einem Abgleichventil in Serie geschaltet ist, und eine Kennlinie 20 eines erfindungsgemässen Abgleich- und Regelventils.

Es ist zu erkennen, dass die Steigung 11 der Kennlinie 10 des herkömmlichen Regelventils im unteren Regelbereich, also bei Werten von beispielsweise 10 bis 20%, sehr viel steiler ist, als die Steigung 21 der Kennlinie 20 eines erfindungsgemässen Abgleich- und Regelventils im Bereich zwischen 0% und 30%. Dies ermöglicht eine genauere Regelung im unteren Regelbereich und verhindert somit grössere Regelschwingungen. Zumeist ist bei den Ventilen gemäss dem Stand der Technik und beim hier beschriebenen Abgleich- und Regelventil die Steigung 11 beziehungsweise 21 noch mit einem Bereich 13 ohne Steigung verbunden, auch Totwinkel oder Totzone genannt, hier bei 0% bis 10%.

Ferner ist zu erkennen, dass die Steigung 12 der Kennlinie 10 des herkömmlichen Regelventils im oberen Regelbereich, hier ab 80% des Stellbereichs sehr abflacht und in, hier beispielhaft, gegen einen prozentualen k_{V}-Wert von 25 % geht, der durch das vor- oder nachgeschaltete Abgleichventil als Maximalwert vorgegeben wird. Dagegen besteht immer noch eine ansteigende und somit ausreichende Steigung 22 der Kennlinie 20 des erfindungsgemässen Abgleich- und Regelventils, so dass der k_{V}-Wert des Strangs erst bei vollem Ausnützen des Regelbereichs von 100% erreicht wird.

Vorteilhafterweise ist die Kennlinie 20 eines Abgleich- und Regelventils für dieses Verfahren und Vorrichtung gleichprozentig. Bei einer gleichprozentigen Kennlinie bewirken gleiche Eingangsgrößen-Änderungen gleiche prozentuale Ausgangsgrößen-Änderungen über den gesamten Regelbereich. Insbesondere vorteilhaft ist eine gleichprozentige Kennlinie mit einem Gleichprozentigkeitsfaktor von über 4, beispielsweise 4,5.

Der sich daraus ergebende Vorteil kann aus der Figur 2 ersehen werden, die ein Diagramm zeigt, das schematisch eine Kennlinie eines Wärmetauschers 30 als Last, eine Kennlinie 20 eines erfindungsgemässen Abgleich- und Regelventils und die Gesamtkennlinie 40 eines Strangs zeigt. Mit der gleichprozentigen Kennlinie des Abgleich- und Regelventils kann die genau entgegengesetzt ausgestaltete Kennlinie 30 eines als Last geschalteten Wärmetauschers kompensiert werden, so dass sich dann eine Gesamtkennlinie 40 ergibt, die im wesentlichen linear ist.

Da sowohl die Kennlinie 20 des Ventils als auch die Kennlinie der Last 30 bei einer geringeren Voreinstellung im wesentlichen skaliert werden, verbleibt die sich ergebende Regelkennlinie 40 eines Strangs im wesentlichen linear, beziehungsweise kann als solche von einer Steuereinheit angesehen werden.

Bei einer nochmals vorteilhafteren Ausgestaltung ist die hier angesprochene gleichprozentige Kennlinie 20 modifiziert. ${k}_{V} {|}_{\frac{α}{{α}_{100}} \leq \frac{1}{{n}_{gl}}} = {k}_{V 100} ⋅ \frac{α}{{α}_{100}} ⋅ {n}_{gl} ⋅ {e}^{1 - {n}_{gl}}$ ${k}_{V} {|}_{\frac{α}{{α}_{100}} \geq \frac{1}{{n}_{gl}}} = {k}_{V 100} ⋅ {e}^{{n}_{gl} ⋅ \left(\frac{α}{{α}_{100}}-1\right)}$

Dabei ist der Ausdruck $\left(\frac{α}{{α}_{100}}\right)$der Quotient aus Öffnungswinkel α zum eingestellten maximalen Öffnungswinkel α_{100,} also der Wert, der in Figur 1 als Position Signal auf der Abszisse aufgetragen wird; und k_{V100} der Durchflusswert bei vollkommen offenem maximalen Öffnungswinkel. Dann wird die angestrebte Kennlinie in einem oberen Öffnungsbereich 22 durch eine Exponentialfunktion beschrieben. Der Parameter n_{gl} (engl. nₑₚ) ist ein Mass dafür, wie stark die Kennlinie gekrümmt ist. Da Exponentialfunktionen nie durch den Nullpunkt gehen, wird diese Definition der Kennlinie im unteren Bereich 21 linear ersetzt. Der Übergang vom linearen zum exponentiellen Teil ist stetig differenzierbar und er wird durch den Reziprokwert von n_{gl} vorgegeben. Die gesamte Kennlinie wird "gleichprozentig" genannt (engl. "equal percentage", manchmal "modified equal percentage"). Bei einem hier beschriebenen Ausführungsbeispiel ist n_{gl} = 4.5. Vorteilhaft für die Funktion der Abgleichs mit einem gleichprozentigen Ventil ist die gegenüber dem Stand der Technik von n_{gl} = 2 bis 4 die stärkere Krümmung. Vorteilhaft sind gleichprozentige Ventile mit einem Wert von n_{gl} von 4.5 bis 6 oder 7. Damit verschiebt sich gleichfalls der Bereich des Übergangs der Kurve in den linearen Teil zu kleineren $\left(\frac{α}{{α}_{100}}\right)$ - Werten. Mit anderen Worten bei einer Beschränkung des maximalen Stellbereichs bei einem vorgegebenen Ventil ergibt sich eine flachere Steigung im linearen Bereich als beim Stand der Technik, womit eine genauere Regelbarkeit möglich wird.

Die Funktion eines hydraulische Abgleichs einer Heizungs- oder Kühlanlage ist dann wie folgt auf den Komponenten des Systems aufgebaut. Eine solche Heizungs- oder Kühlanlage umfasst mindestens eine Pumpe und eine Vielzahl von Strängen, die jeweils über ein Abgleich- und Regelventil und eine Last verfügen, wobei Ventil und Last seriell hintereinandergeschaltet sind. Bei der Last handelt es sich in der Regel um einen Wärmetauscher.

Es wird dann ein maximaler Stellwert für jedes der Abgleich- und Regelventile eingestellt, so dass vorbestimmte Durchflusswerte in jedem Strang erreicht werden. Nach diesem Einstellschritt wird der Stellbereich jedes Abgleich- und Regelventils als Bereich zwischen dem eingestellten maximalen Stellwert und der Stellung bei geschlossenem Abgleich- und Regelventil definiert. Dann wird in der Kontrollschaltung der Heizungs- oder Kühlanlage der Signalregelbereich eines jeden Abgleich- und Regelventils auf den neu definierten Stellbereich abgebildet, so dass wieder die volle Signalregelbreite von 100% zur Verfügung steht, die auf einen verminderten Stellbereich angewendet wird. Mit anderen Worten; durch den vorteilhafterweise linearen Anfangsbereich und die anschliessende exponentielle Kennlinie kann durch das Abbilden des Signalregelbereichs eines jeden Abgleich- und Regelventils auf den neu definierten Stellbereich gewährleistet werden, dass ein vernünftig regelbarer Bereich für kleine Stellgrösseren besteht, da die Steigung des linearen Bereichs flach bleibt und durch die dann exponentiell ansteigende Kurve für grosse Stellbereiche bis hin zum maximalen hin keine Sättigung der Regelung eintritt.

Vorteilhafterweise sind in der besagten elektronischen Kontrolleinheit die maximalen Stellwerte der einzelnen Abgleich- und Regelventile einspeicherbar, die dann nach diesem Speichern als Einstellsignale an die Abgleich- und Regelventile übermittelbar sind, um den Maximalwert der Ventilöffnung festzulegen.

Bei dem Auslegen der Heizungs- oder Kühlanlage werden vorteilhafterweise Abgleich- und Regelventile und als Last wirkende Elemente eingesetzt, die jeweils eine eigene Kennlinie aufweisen, so dass sich die aus Last und Abgleich- und Regelventil ergebende Gesamtkennlinie eines Strangs im wesentlichen linear ist. Da die Lastkennlinie zumeist eine Form wie die Kennlinie 30 in Figur 2 aufweist, ist es vorteilhaft, dass jeweils Abgleich- und Regelventile eingesetzt werden, die eine gleichprozentige Ventilkennlinie aufweisen und dort nochmals bevorzugt eine Kennlinie mit einem n_{gl} von 4.5.

Neben dem Abgleich einer Heizungs- oder Kühlanlage mit mehreren Strängen ist das Abgleich- und Regelventil nach einem Ausführungsbeispiel der Erfindung auch für sich alleine sinnvoll einsetzbar. Es wird dann weiterhin ein maximaler Stellwert für dieses Abgleich- und Regelventil eingestellt; wobei diese Einstellung durch einen Einstellknopf, beispielsweise potentiometrisch, vorgenommen wird. Vorteilhaft ist, dass der maximale Stellwert eben kein Anschlag ist, sondern ein maximal einstellbarer Winkel oder andere Stellgrösse des Ventils, so dass ein vorbestimmter maximaler Durchflusswert in dem Strang dieses Ventils erreicht wird. Dieser maximale Wert kann auch in einem, beispielsweise nicht-flüchtigen, Speicher einer Ansteuer- und Regelschaltung des Ventils abgelegt sein. Nach diesem Einstellschritt definiert sich in dieser Ansteuer- und Regelschaltung der Stellbereich als Bereich zwischen dem eingestellten maximalen Stellwert und der Stellung bei geschlossenem Abgleich- und Regelventil. Dann kann in der Kontrollschaltung der Heizungs- oder Kühlanlage der Signalregelbereich dieses Abgleich- und Regelventils weiterhin über die volle Signalregelbreite von 100% angesprochen werden, der tatsächlich dann auf einen in dem Ventil verminderten Stellbereich angewendet wird. Die Abbildung auf den neu definierten Stellbereich kann somit ausschliesslich in dem Abgleich- und Regelventil stattfinden, was es gestattet, einzelne Ventilkombinationen von Strangventil und Regelventil in einer älteren Heizungs- oder Kühlanlage durch ein Abgleich- und Regelventil nach der Erfindung zu ersetzen, wenn die Ansprache durch die Kontrollschaltung kompatibel ist. Dabei ist unter Signalregelbereich der Bereich von Eingangssignalen (digital oder analog) für das Abgleich- und Regelventil zu verstehen, mit denen eine Steuereinheit dieses Ventil maximal ansprechen kann, was üblicherweise Werten zwischen 0% und maximalen 100% Öffnung des Ventils entspricht. Bei der Erfindung kann dieser maximalen Signalregelbereich eben skaliert den vollen reduzierten Stellbereich des Abgleich- und Regelventils ansprechen und es gibt kein Intervall des Signalregelbereichs, der verloren geht.

Dabei kann ein solches Abgleich- und Regelventil autonom in einem Strang arbeiten, wenn es von einer herkömmlichen Steuereinheit einer Heizungs- oder Kühlanlage mit einem Ansteuersignal zwischen 0 und 100% beaufschlagt wird. Es kann aber auch mit einer Kontrolleinheit einer Heizungs- oder Kühlanlage nach einem anderen Ausführungsbeispiel der Erfindung arbeiten, bei der das Abgleich- und Regelventil nicht selbst einen maximalen Schwellwert kennt oder speichert, sondern in dieser Kontrolleinheit diese maximalen Stellwerte gespeichert werden und dann das Ansteuersignal für ein Abgleich- und Regelventil eben nicht einen Signalwert zwischen 0 und 100% aufweist sondern nur einen durch den maximalen Stellwert vorgegebenen Bereich von abdeckt, dann aber mit einer Signalwertauflösung von 100%.

In der Figur 1 ist ein Beispiel eingezeichnet. Bei einer Ventilkennlinie 20 ist in einem Strang der maximale Stellwert auf 75 % festgesetzt, wofür das Bezugszeichen S₇₅ verwendet worden ist. Ein von einer Kontrolleinheit erzeugtes Ansteuersignal von 60% ergibt dann nicht eine Öffnung des Ventils entsprechend der Kennlinie an der Position A_{60/100}, sondern der k_{V}-Wert ergibt sich eben an der Position A_{60/75}, welche sich als 60% eines durch den maximalen Stellwert von 75% vorgegebenen Ansteuerbereich ergibt, das heisst bei dem Positionssignal von 45 Prozent (= 60%*75%)

### Bezugszeichenliste

- 10: Kennlinie eines bekannten Regelventils
- 11: Steigung im unteren Regelbereich beim bekannten Regelventil
- 12: Steigung im oberen Regelbereich beim bekannten Regelventil
- 13: Steigung in einem untersten Regelbereich beim bekannten Regelventil
- 20: Kennlinie eines Abgleich- und Regelventils für ein System nach der Erfindung
- 21: Steigung im unteren Regelbereich beim Ausführungsbeispiel
- 22: Steigung im oberen Regelbereich beim Ausführungsbeispiel
- 30: Kennlinie eines Wärmetauschers für ein System nach der Erfindung
- 40: Gesamtkennlinie eines Systems nach der Erfindung

## Patentansprüche

1. Verfahren zum hydraulischen Abgleich eines Strangs einer Heizungs- oder Kühlanlage, wobei der Strang ein Abgleich- und Regelventil und eine Last umfasst, mit den folgenden Verfahrensschritten:
Durchströmen des Strangs mit einem Medium;
Ermitteln eines Stellwerts für das Abgleich- und Regelventil, bei dem ein vorbestimmter Durchflusswert in dem Strang erreicht wird, wobei der vorbestimmte Durchflusswert geringer als ein maximal möglicher Durchflusswert durch den Strang ist;
Beschränken des Stellbereichs des Abgleich- und Regelventils auf den Bereich zwischen dem ermittelten Stellwert und der Stellung bei geschlossenem Abgleich- und Regelventil; und
Abbilden des Signalregelbereichs des Abgleich- und Regelventils auf den neu definierten Stellbereich.

2. Verfahren nach Anspruch 1, **dadurch gekennzeichnet, dass** das Abgleich- und Regelventil eine gleichprozentige Ventilkennlinie aufweist.

3. Verfahren nach Anspruch 1, **dadurch gekennzeichnet, dass** das Abgleich- und Regelventil eine Ventilkennlinie aufweist, die in einem ersten, unteren Stellbereich mindestens annähernd linear verläuft und die in einem zweiten, oberen Bereich gleichprozentig verläuft.

4. Verfahren nach Anspruch 3, **dadurch gekennzeichnet, dass**, wenn der Ausdruck $\left(\frac{α}{{α}_{100}}\right)$ den Quotienten aus Stellwert α zum eingestellten maximalen Stellwert α₁₀₀ und n_{gl} die Kennzahl der Gleichprozentigkeit angibt, die Ventilkennlinie in einem ersten Bereich von $\left(\frac{α}{{α}_{100}}\right)$ kleiner als der Kehrwert von n_{gl} eine lineare Kennlinie und in dem verbleibenden zweiten Bereich $\left(\frac{α}{{α}_{100}}\right)$ grösser als der Kehrwert von n_{gl} eine exponentielle Kennlinie ist: ${k}_{V} {|}_{\frac{α}{{α}_{100}} \leq \frac{1}{{n}_{gl}}} = {k}_{V 100} ⋅ \frac{α}{{α}_{100}} ⋅ {n}_{gl} ⋅ {e}^{1 - {n}_{gl}}$ ${k}_{V} {|}_{\frac{α}{{α}_{100}} \geq \frac{1}{{n}_{gl}}} = {k}_{V 100} ⋅ {e}^{{n}_{gl} ⋅ \left(\frac{α}{{α}_{100}}-1\right)}$

5. Verfahren nach Anspruch 4, **dadurch gekennzeichnet, dass** n_{gl} grösser 4.5, insbesondere grösser als 5 ist.

6. Verfahren zum hydraulischen Abgleich einer Heizungs- oder Kühlanlage, umfassend mindestens eine Pumpe und eine Mehrzahl von Strängen, umfassend die Schritte:
Durchströmen der Heizungs- oder Kühlanlage mit einem Medium bei einer vorgegebenen Pumpenleistung; und
Durchführen des Verfahrens nach einem der Ansprüche 1 bis 5 für jeden der Stränge.

7. Verfahren nach Anspruch 6, **dadurch gekennzeichnet, dass** die maximalen Stellwerte der einzelnen Abgleich- und Regelventile in eine elektronische Kontrolleinheit eingespeichert werden, und dass nach dem Einspeichern Einstellsignale von der Kontrolleinheit an die Abgleich- und Regelventile übermittelt werden, um den Maximalwert der Ventilöffnung zu übermitteln.

8. Abgleich- und Regelventil für eine Heizungs- oder Kühlanlage, welches als Abgleich- und Regelventil in einem Strang in Reihe mit einer Last einbaubar ist, wobei das Abgleich- und Regelventil so ausgestaltet ist, dass ein maximaler Stellwert einstellbar ist, so dass ein vorbestimmter Durchflusswert in dem Strang erreicht wird,
**dadurch gekennzeichnet,**
**dass** das Abgleich- und Regelventil so ausgestaltet ist, dass der maximale Stellwert des Ventils als Teilwert gegenüber einer vollständigen Öffnung des Ventils einstellbar ist,
**dass** der Stellbereich des Abgleich- und Regelventil als Bereich zwischen dem eingestellten maximalen Stellwert und der Stellung bei geschlossenem Ventil einstellbar ist,
**dass** der Signalregelbereich des Abgleich- und Regelventil auf den neu definierten Stellbereich abbildbar ist, und
**dass** das Abgleich- und Regelventil eine Kontrolleinheit umfasst, in der manuell oder elektrisch/elektronisch, der maximale Stellwert zum Definieren des Stellbereichs des Abgleich- und Regelventils als Bereich zwischen dem eingestellten maximalen Stellwert und der Stellung bei geschlossenem Abgleich- und Regelventil eingebbar ist, wobei die Kontrolleinheit weiter ausgelegt ist, um den Signalregelbereich des Abgleich- und Regelventils auf den neu definierten Stellbereich abzubilden.

9. Vorrichtung zum hydraulischen Abgleich einer Heizungs- oder Kühlanlage, wobei die Heizungs- oder Kühlanlage mindestens eine Pumpe und eine Vielzahl von Strängen mit jeweils einer Last umfasst, wobei die Vorrichtung ein oder mehrere Abgleich- und Regelventile umfasst, wobei jedes dieser Abgleich- und Regelventile in einem Strang in Reihe mit der entsprechenden Last einbaubar ist und so ausgestaltet ist, dass ein maximaler Stellwert einstellbar ist, so dass ein vorbestimmter Durchflusswert in dem Strang erreicht wird,
**dadurch gekennzeichnet,**
**dass** jedes der Abgleich- und Regelventile so ausgestaltet ist, dass der maximale Stellwert des Ventils als Teilwert gegenüber einer vollständigen Öffnung des Ventils einstellbar ist,
**dass** der Stellbereich jedes Abgleich- und Regelventils als Bereich zwischen dem eingestellten maximalen Stellwert und der Stellung bei geschlossenem Ventil einstellbar ist,
**dass** der Signalregelbereich jedes Abgleich- und Regelventils auf den neu definierten Stellbereich abbildbar ist, und
**dass** die Vorrichtung eine Kontrolleinheit umfasst, in der manuell oder elektrisch/elektronisch von den besagten Abgleich- und Regelventilen geliefert, die maximalen Stellwerte zum Definieren des Stellbereichs jedes dieser Abgleich- und Regelventile als Bereich zwischen dem eingestellten maximalen Stellwert und der Stellung bei geschlossenem Abgleich- und Regelventil eingebbar sind, wobei die Kontrolleinheit weiter ausgelegt ist, um den Signalregelbereich eines jeden Abgleich- und Regelventils auf den neu definierten Stellbereich abzubilden.

10. Vorrichtung nach Anspruch 9, **dadurch gekennzeichnet, dass** mindestens ein solches Abgleich- und Regelventil eine gleichprozentige Ventilkennlinie aufweist.

11. Vorrichtung nach Anspruch 9, **dadurch gekennzeichnet, dass** mindestens ein solches Abgleich- und Regelventil eine Ventilkennlinie aufweist, die in einem ersten, unteren Stellbereich mindestens annähernd linear verläuft und die in einem zweiten, oberen Bereich gleichprozentig verläuft.

12. Vorrichtung nach Anspruch 11, **dadurch gekennzeichnet, dass**, wenn der Ausdruck $\left(\frac{α}{{α}_{100}}\right)$ den Quotienten aus Stellwert α zum eingestellten maximalen Stellwert α₁₀₀ und n_{gl} die Kennzahl der Gleichprozentigkeit angibt, die Ventilkennlinie des besagten Abgleich- und Regelventils in einem ersten Bereich von $\left(\frac{α}{{α}_{100}}\right)$ kleiner als der Kehrwert von n_{gl} eine lineare Kennlinie und in dem verbleibenden zweiten Bereich von $\left(\frac{α}{{α}_{100}}\right)$ grösser als der Kehrwert von n_{gl} eine exponentielle Kennlinie ist: ${k}_{V} {|}_{\frac{α}{{α}_{100}} \leq \frac{1}{{n}_{gl}}} = {k}_{V 100} ⋅ \frac{α}{{α}_{100}} ⋅ {n}_{gl} ⋅ {e}^{1 - {n}_{gl}}$ ${k}_{V} {|}_{\frac{α}{{α}_{100}} \geq \frac{1}{{n}_{gl}}} = {k}_{V 100} ⋅ {e}^{{n}_{gl} ⋅ \left(\frac{α}{{α}_{100}}-1\right)}$

13. Vorrichtung nach Anspruch 12, **dadurch gekennzeichnet, dass** der Wert des Abgleich- und Regelventils n_{gl} grösser 4.5, insbesondere grösser als 5 ist.

## Claims

1. A method for the hydraulic balancing of a branch of a heating or cooling system, wherein the branch comprises a balancing and regulating valve and a load, comprising the following method steps:
causing a medium to flow through the branch;
determining a setpoint value for the balancing and regulating valve, at which setpoint value a predetermined throughflow value is reached in the branch, wherein the predetermined throughflow value is lower than a maximum possible throughflow value through the branch;
restricting the operating range of the balancing and regulating valve to the range between the determined setpoint value and a position in which the balancing and regulating valve is closed; and
mapping the signal regulating range of the balancing and regulating valve onto the newly defined operating range.

2. The method as claimed in claim 1, **characterized in that** the balancing and regulating valve has an equal-percentage valve characteristic curve.

3. The method as claimed in claim 1, **characterized in that** the balancing and regulating valve has a valve characteristic curve which has an at least approximately linear profile in a first, lower operating range and which has an equal-percentage profile in a second, upper range.

4. The method as claimed in claim 3, **characterized in**
**that**, if the expression $\left(\frac{α}{{α}_{100}}\right)$ indicates the quotient of the setpoint value α and the set maximum setpoint value α₁₀₀ and n_{gl} indicates the characteristic equal-percentage number, the valve characteristic curve, in a first range of $\left(\frac{α}{{α}_{100}}\right)$
lower than the reciprocal value of n_{gl} is a linear characteristic curve and, in the remaining second range of $\left(\frac{α}{{α}_{100}}\right)$ higher than the reciprocal value of n_{gl}, is an exponential characteristic curve: ${k}_{V} {|}_{\frac{α}{{α}_{100}} \leq \frac{1}{{n}_{gl}}} = {k}_{V 100} ⋅ \frac{α}{{α}_{100}} ⋅ {n}_{gl} ⋅ {e}^{1 - {n}_{gl}}$ ${k}_{V} {|}_{\frac{α}{{α}_{100}} \geq \frac{1}{{n}_{gl}}} = {k}_{V 100} ⋅ {e}^{{n}_{gl} ⋅ \left(\frac{α}{{α}_{100}}-1\right)}$

5. The method as claimed in claim 4, **characterized in that** n_{gl} is higher than 4.5, in particular higher than 5.

6. A method for hydraulic balancing of a heating or cooling system comprising at least one pump and a plurality of branches, comprising the steps:
causing a medium to flow through the heating or cooling system at a predetermined pump capacity; and
carrying out of the method as claimed in one of claims 1 to 5 for each of the branches.

7. The method as claimed in claim 6, **characterized in that** the maximum setpoint values of the individual balancing and regulating valves are stored in an electronic control unit, and that, after the storing operation, setting signals are transmitted from the control unit to the balancing and regulating valves in order to transmit the maximum value of the valve opening.

8. A balancing and regulating valve for a heating or cooling system, adapted to be mounted as a balancing and regulating valve in a branch in series with a load, the balancing and regulating valve being configured such that a maximum setpoint value can be set so that a predetermined throughflow value in the branch is achieved,
**characterized**
**in that** the balancing and regulating valve is configured such that the maximum setpoint value of the valve can be set as a part value with respect to a complete opening of the valve,
**in that** the operating range of the balancing and regulating valve can be set as the range between the set maximum setpoint value and the position when the valve is closed,
**in that** the signal regulating range of the balancing and regulating valve can be mapped onto the newly defined operating range, and
**in that** the balancing and regulating valve comprises a control unit in which the maximum setpoint value can be input manually or electrically/electronically for defining the operating range of the balancing and regulating valve as arranged between the set maximum setpoint value and the position when the balancing and regulating valve is closed, and wherein, further, the control unit is designed for mapping the signal regulating range of the balancing and regulating valve onto the newly defined operating range.

9. A device for the hydraulic balancing of a heating or cooling system, wherein the heating or cooling system comprises at least one pump and a multiplicity of branches, each with a load, wherein the device comprises a plurality of balancing and regulating valves, each of said balancing and regulating valves being adapted to be mounted in a branch in series with the corresponding load and being configured such that a maximum setpoint value can be set so that a predetermined throughflow value in the branch is achieved,
**characterized**
**in that** each of the balancing and regulating valves is configured such that the maximum setpoint value of the valve can be set as a part value with respect to a complete opening of the valve,
**in that** the operating range of each balancing and regulating valve can be set as the range between the set maximum setpoint value and the position when the valve is closed,
**in that** the signal regulating range of each balancing and regulating valve can be mapped onto the newly defined operating range, and
**in that** the device comprises a control unit in which the maximum setpoint values, delivered manually or electrically/electronically by said balancing and regulating valves, can be input for defining the operating range of each of these balancing and regulating valves as the range between the set maximum setpoint value and the position when the balancing and regulating valve is closed, wherein the control unit is designed, further, for mapping the signal regulating range of each balancing and regulating valve onto the newly defined operating range.

10. The device as claimed in claim 9, **characterized in that** at least one such balancing and regulating valve has an equal-percentage valve characteristic curve.

11. The device as claimed in claim 9, **characterized in that** at least one such balancing and regulating valve has a valve characteristic curve which has an at least approximately linear profile in a first, lower operating range and which has an equal-percentage profile in a second, upper range.

12. The device as claimed in claim 11, **characterized in that**, if the expression $\left(\frac{α}{{α}_{100}}\right)$ indicates the quotient of the setpoint value α and the set maximum setpoint value α₁₀₀ and n_{gl} indicates the characteristic equal-percentage number, the valve characteristic curve of said balancing and regulating valve, in a first range of $\left(\frac{α}{{α}_{100}}\right)$ lower than the reciprocal value of n_{gl}, is a linear characteristic curve and, in the remaining second range of $\left(\frac{α}{{α}_{100}}\right)$ higher than the reciprocal value of n_{gl}, is an exponential characteristic curve: ${k}_{V} {|}_{\frac{α}{{α}_{100}} \leq \frac{1}{{n}_{gl}}} = {k}_{V 100} ⋅ \frac{α}{{α}_{100}} ⋅ {n}_{gl} ⋅ {e}^{1 - {n}_{gl}}$ ${k}_{V} {|}_{\frac{α}{{α}_{100}} \geq \frac{1}{{n}_{gl}}} = {k}_{V 100} ⋅ {e}^{{n}_{gl} ⋅ \left(\frac{α}{{α}_{100}}-1\right)}$

13. The device as claimed in claim 12, **characterized in that** the value n_{gl} of the balancing and regulating valve is higher than 4.5, in particular higher than 5.

## Revendications

1. Un procédé pour l'égalisation hydraulique d'un circuit d'une installation de chauffage ou de refroidissement, où le circuit comprend une vanne d'équilibrage et de réglage et une charge, ayant les étapes de procédé suivantes :
circulation d'un milieu à travers le circuit ;
détermination d'une valeur de réglage pour la vanne d'équilibrage et de réglage, pour laquelle une valeur de débit prédéfinie est atteinte dans le circuit, où la valeur de débit prédéfinie est inférieure à une valeur de débit maximale possible à travers le circuit ;
limitation de la plage de réglage de la vanne d'équilibrage et de réglage sur une plage entre la valeur de réglage déterminée et du réglage lorsque la vanne d'équilibrage et de réglage est fermée;
représentation de la plage de réglage de signal de la vanne d'équilibrage et de réglage sur la nouvelle plage de réglage définie.

2. Le procédé selon la revendication 1, **caractérisé en ce que** la vanne d'équilibrage et de réglage présente une courbe caractéristique de la vanne exponentielle.

3. Le procédé selon la revendication 1, **caractérisé en ce que** la vanne d'équilibrage et de réglage présente une courbe caractéristique de la vanne qui s'étend au moins approximativement de manière linéaire dans une première plage inférieure de réglage et qui s'étend de manière exponentielle dans une deuxième plage supérieure.

4. Le procédé selon la revendication 3, **caractérisé en ce que** lorsque le terme $\left(\frac{α}{{α}_{100}}\right)$ indique le quotient de la valeur de réglage α par rapport à une valeur de réglage maximale α₁₀₀ réglée et n_{gl} l'indicateur d'exponentialité, la courbe caractéristique de la vanne est une courbe caractéristique linéaire dans une première plage où $\left(\frac{α}{{α}_{100}}\right)$ est inférieur à l'inverse de n_{gl} et est une courbe caractéristique exponentielle dans une deuxième plage restante où $\left(\frac{α}{{α}_{100}}\right)$ est supérieur à l'inverse de n_{gl}: ${k}_{V} {|}_{\frac{α}{{α}_{100}} \leq \frac{1}{{n}_{gl}}} = {k}_{V 100} ⋅ \frac{α}{{α}_{100}} ⋅ {n}_{gl} ⋅ {e}^{1 - {n}_{gl}}$ ${k}_{V} {|}_{\frac{α}{{α}_{100}} \geq \frac{1}{{n}_{gl}}} = {k}_{V 100} ⋅ {e}^{{n}_{gl} ⋅ \left(\frac{α}{{α}_{100}}-1\right)}$

5. Le procédé selon la revendication 4, caractérisé en ce n_{gl} est supérieur à 4.5, en particulier supérieur à 5.

6. Un procédé pour l'égalisation hydraulique d'une installation de chauffage ou de refroidissement comprenant au moins une pompe et une pluralité de circuits, comprenant les étapes :
circulation d'un milieu à travers l'installation de chauffage ou de refroidissement pour une puissance de pompe déterminée ; et
exécution d'un procédé selon une des revendication 1 à 5 pour chacun des circuits.

7. Le procédé selon la revendication 6, **caractérisé en ce que** les valeurs de réglage maximales des vannes d'équilibrage et de réglage individuelles sont enregistrées dans une unité de contrôle électronique, et qu'après l'enregistrement des signaux de réglage sont transmis à partir de l'unité de contrôle aux vannes d'équilibrage et de réglage, pour transmettre la valeur maximale d'ouverture de vanne.

8. Une vanne d'équilibrage et de réglage pour une installation de chauffage ou de refroidissement, laquelle peut être installée dans un circuit en tant que vanne d'équilibrage et de réglage en série avec une charge, où la vanne d'équilibrage et de réglage est configurée de sorte qu'une valeur de réglage maximale peut être réglée de sorte à atteindre une valeur de débit prédéfinie dans le circuit,
**caractérisé en ce**
**que** la vanne d'équilibrage et de réglage est formée de sorte que la valeur de réglage maximale de la vanne peut être réglée en tant que valeur partielle par rapport à une ouverture complète de la vanne,
**que** la plage de réglage de la vanne d'équilibrage et de réglage peut être réglée en tant que plage entre la valeur de réglage maximale réglée et du réglage lorsque la vanne est fermée,
**que** la plage de réglage de signal de la vanne d'équilibrage et de réglage peut être représentée sur la nouvelle plage de réglage définie, et
**que** la vanne de d'équilibrage et de réglage comprend une unité de contrôle, dans laquelle la valeur de réglage maximale pour la définition de la plage de réglage de la vanne d'équilibrage et de réglage peut être saisie manuellement ou électriquement/électroniquement en tant que plage entre la valeur de réglage maximale réglée et du réglage lorsque la vanne d'équilibrage et de réglage est fermée, où l'unité de contrôle est configurée d'avantage pour représenter la plage de réglage de signal de la vanne d'équilibrage et réglage sur la nouvelle plage de réglage définie.

9. Un dispositif pour l'égalisation hydraulique d'une installation de chauffage ou de refroidissement, où l'installation de chauffage ou de refroidissement comprend au moins une pompe et une pluralité de circuits ayant respectivement une charge, où le dispositif comprend une ou plusieurs vannes d'équilibrage et de réglage, où chacune de ces vannes d'équilibrage et de réglage peut être installée dans un circuit en série avec la charge respective et est configurée de sorte que une valeur de réglage maximale peut être réglée, de sorte qu'une valeur de débit prédéfinie est atteinte dans le circuit,
**caractérisé en ce que**
chacune des vannes d'équilibrage et de réglage est formée de sorte que la valeur de réglage maximale de la vanne peut être réglée en tant que valeur partielle par rapport à une ouverture complète de la vanne,
la plage de réglage de chaque vanne d'équilibrage et de réglage peut être réglée en tant que plage entre la valeur de réglage maximale réglée et du réglage lorsque la vanne est fermée,
la plage de réglage de signal de chaque vanne d'équilibrage et de réglage peut être représentée sur la nouvelle plage de réglage définie, et
le dispositif comprend une unité de contrôle, dans laquelle, les valeurs de réglage maximales pour la définition de la plage de réglage de chaque vanne d'équilibrage et de réglage, fournies par lesdites vannes d'équilibrage et de réglage, peuvent être saisies manuellement ou électriquement/électroniquement en tant que plage entre la valeur de réglage maximale réglée et du réglage lorsque la vanne d'équilibrage et de régulation est fermée, où l'unité de contrôle est formée d'avantage pour représenter la plage de réglage de signal de chaque vanne d'équilibrage et de réglage sur la nouvelle plage de réglage définie.

10. Le dispositif selon la revendication 9, **caractérisé en ce qu'**au moins une telle vanne d'équilibrage et de réglage présente une courbe caractéristique de la vanne exponentielle.

11. Le dispositif selon la revendication 9, **caractérisé en ce qu'**au moins une telle vanne d'équilibrage et de réglage présente une coupe caractéristique de la vanne, qui s'étend au moins approximativement de manière linéaire dans une première plage inférieure de réglage et qui s'étend de manière exponentielle dans une deuxième plage supérieure.

12. Le dispositif selon la revendication 11, **caractérisé en ce que** lorsque le terme $\left(\frac{α}{{α}_{100}}\right)$ indique le quotient de la valeur de réglage α par rapport à une valeur de réglage maximale α₁₀₀ réglée et n_{gl} l'indicateur de l'exponentialité, la courbe caractéristique de ladite vanne d'équilibrage et de réglage est une courbe caractéristique linéaire dans une première plage où $\left(\frac{α}{{α}_{100}}\right)$ est inférieur à l'inverse de n_{gl} et est une courbe caractéristique exponentielle dans une deuxième plage restante où $\left(\frac{α}{{α}_{100}}\right)$ est supérieur à l'inverse de n_{gl}: ${k}_{V} {|}_{\frac{α}{{α}_{100}} \leq \frac{1}{{n}_{gl}}} = {k}_{V 100} ⋅ \frac{α}{{α}_{100}} ⋅ {n}_{gl} ⋅ {e}^{1 - {n}_{gl}}$ ${k}_{V} {|}_{\frac{α}{{α}_{100}} \geq \frac{1}{{n}_{gl}}} = {k}_{V 100} ⋅ {e}^{{n}_{gl} ⋅ \left(\frac{α}{{α}_{100}}-1\right)}$

13. Le dispositif selon la revendication 12, **caractérisé en ce que** la valeur n_{gl} de la vanne d'équilibrage et de réglage est supérieure à 4.5, en particulier supérieure à 5.
